# EUROPÄISCHE PATENTSCHRIFT

(11) **EP 4 232 674 B1**
(45) Veröffentlichungstag und Bekanntmachung des Hinweises auf die Patenterteilung: **14.05.2025**
(21) Anmeldenummer: 21794508.8
(22) Anmeldetag: 14.10.2021
(51) Int. Cl.: E05F 15/643, E05F 15/652, E05F 15/655

(54) **TÜRANTRIEB FÜR FAHRZEUGSCHIEBETÜRSYSTEM**
DOOR DRIVE FOR VEHICLE SLIDING DOOR SYSTEM
ENTRAÎNEMENT DE PORTIÈRE POUR SYSTÈME DE PORTIÈRE COULISSANTE DE VÉHICULE

(30) Priorität: 23.10.2020 DE 202020106072 U
(43) Veröffentlichungstag der Anmeldung: 30.08.2023
(73) Patentinhaber: Bode - Die Tür GmbH, 34123 Kassel (DE)
(72) Erfinder: PELLEGRINI, Andreas, 34295 Edermünde (DE); RASEKHI COOCHESFAHANI, Abbas, 34128 Kassel (DE)
(74) Vertreter: Patentanwälte Bauer Vorberg Kayser
(86) Internationale Anmeldenummer: PCT/EP2021/078466
(87) Internationale Veröffentlichungsnummer: WO 2022/084146

(56) Entgegenhaltungen:
- DE-U1- 202014 102 405
- JP-A- 2005 273 142
- JP-A- S57 104 781

## Beschreibung

Die vorliegende Erfindung betrifft ein Fahrzeugschiebetürsystem mit einem Türportal und einer Türöffnung, zumindest einer Schiebetür mit einer in Schließrichtung der Schiebetür vertikalen vorderen Seitenkante und einer in Schließrichtung der Schiebetür vertikalen hinteren Seitenkante und einem Türantrieb zum Verfahren der Schiebetür, wobei der Türantrieb aufweist ein Seil, das mit seinem ersten Ende im Bereich der vorderen vertikalen Seitenkante und mit seinem zweiten Ende im Bereich der hinteren vertikalen Seitenkante an der Schiebetür befestigt ist.

Türantriebe für ein Kraftfahrzeug oder ein schienengebundenes Fahrzeug sind allgemein bekannt. über die bekannten Türantriebe kann vorzugsweise eine in einem schienengebundenen Fahrzeug angeordnete Schiebetüre zwischen einer Öffnungsposition und einer Schließposition automatisch verlagert werden, wobei in der Öffnungsposition ein Durchgang geöffnet und in der Schließposition der Durchgang versperrt ist.

Aus der DE 10 2014 101 036 A1 ist beispielsweise eine automatische Schiebetüre mit einer Antriebseinheit und wenigstens einem verfahrbaren Türflügel bekannt. Der Türflügel ist zwischen einer geöffneten und einer geschlossenen Stellung verschiebbar. Die Antriebseinheit verfügt über wenigstens einen elektrischen Antriebsmotor mit Getriebe und über einen Endloszahnriemen, an dem der Türflügel über Mitnehmern an einem Trum befestigt ist. Die Schiebetüre verfügt über eine Verriegelungseinrichtung, mit der der verfahrbare Türflügel verriegelbar bzw. entriegelbar ist, wobei die Verriegelungseinrichtung an der Motorwelle des Antriebsmotors wirkt.

Weiterer Stand der Technik kann den Dokumenten JP 2005 273 142 A, JP S57 104 781 A, und DE 20 2014 102 405 U1 entnommen werden.

In den meisten Fällen sind die Türantriebe im oberen Portalbereich platziert und bestehen meist aus Zahnriemen oder Spindeltrieben. Dadurch wird der nutzbare Raum oberhalb der Türöffnungen erheblich reduziert, was nachteilig ist. Oftmals ist auch die Kombination einer Verriegelungseinrichtung mit dort angeordneten Türantrieben schwierig und funktioniert auf Dauer nicht zuverlässig.

Die Aufgabe der vorliegenden Erfindung besteht darin, ein Fahrzeugschiebetürsystem vorzuschlagen, das oberhalb oder unterhalb des Türportals möglichst wenig Bauraum beansprucht. Das Fahrzeugschiebetürsystem soll dabei möglichst einfach und robust aufgebaut sein, sodass insbesondere auch der Aufwand für Wartung und Instandhaltung gering ist. Schließlich soll sich das Fahrzeugschiebetürsystem dafür eignen, mit einer zuverlässig wirkenden und robusten Verriegelungseinrichtung kombiniert zu werden.

Erfindungsgemäß wird die Aufgabe durch ein Fahrzeugschiebetürsystem mit den Merkmalen des Patentanspruchs 1 gelöst.

Die Erfindung basiert im Wesentlichen auf der Anordnung des Türantriebs seitlich und nicht oberhalb oder unterhalb des Türportals. Die im Folgenden und auch in den Patentansprüchen verwendete Formulierung "neben dem Türportal" bezieht sich also lediglich auf eine Anordnung in horizontaler Richtung neben dem Türportal und nicht darüber oder darunter. Erreicht wird dies im Wesentlichen durch Nutzung eines Seils, das mit seinem ersten Ende im Bereich einer in Schließrichtung vorderen vertikalen Seitenkante und mit seinem zweiten Ende im Bereich einer in Schließrichtung hinteren vertikalen Seitenkante an der Schiebetür befestigt ist. Das Seil ist über einen Türantrieb, der über ein Koppelelement mit dem Seil verbunden ist, bewegbar, sodass sich je nach Bewegungsrichtung des Koppelelements die Schiebetür aufgrund von aufgebrachten Zugkräften in Öffnungs- oder Schließrichtung bewegt. Das Koppelelement ist fest mit dem Seil verbunden, kann sich also nicht relativ zum Seil verschieben und nimmt dieses bei einer Bewegung entlang einer Längsrichtung des Seils stets mit. Das Koppelelement ist wiederum über einen Motor bewegbar, insbesondere einen Elektromotor.

Wesentlich ist, dass die Bewegung des Koppelelements derart auf die Schiebetür wirkt, dass diese entlang ihres Verfahrwegs, also in horizontaler Richtung aus der Türöffnung heraus bzw. herein bewegt wird. Hierzu erstreckt sich das Seil in einer ersten erfindungsgemäßen Ausführungsvariante ausgehend von der vorderen vertikalen Seitenkante in einem ersten Abschnitt in horizontaler Richtung bis zu einer am Türportal angeordneten ersten Rolle. In einem zweiten Abschnitt erstreckt sich das Seil dann in vertikaler Richtung von der ersten Rolle bis zu einer unterhalb der ersten Rolle angeordneten ebenfalls am Portal angeordneten zweiten Rolle, wird um die zweite Rolle herumgelenkt und verläuft dann in einem dritten Abschnitt in vertikaler Richtung von der zweiten Rolle zurück bis zu einer dritten Rolle. Die dritte Rolle befindet sich in unmittelbarer Nähe zur ersten Rolle, und ist ebenfalls drehbar am Türportal gelagert. Ausgehend von der dritten Rolle erstreckt sich das Seil dann in einem vierten Abschnitt wieder in horizontaler Richtung, also in Richtung des Verfahrweges bis zur hinteren vertikalen Seitenkante der Schiebetür. Die Rollen, das Koppelelement und der Antrieb befinden sich also nicht oberhalb oder unterhalb der Türöffnung, sondern seitlich davon. Lediglich die erste und die dritte Rolle können je nach Anordnung in Bezug auf die vertikale Richtung zwar oberhalb oder unterhalb der Türöffnung angeordnet sein, aber trotzdem in horizontaler Richtung daneben. Oberhalb oder unterhalb der Türöffnung verläuft lediglich das Seil, wodurch in diesen Bereichen Bauraum für andere Nutzungen gewonnen wird.

Vorteilhafterweise ist das Koppelelement an einem der beiden vertikal verlaufenden Seilabschnitte festgelegt, also am zweiten Abschnitt oder am dritten Abschnitt. Wird nun das fest mit dem Seil verbundene Koppelelement in vertikaler Richtung nach oben oder unten bewegt, wird das Seil entsprechend mitbewegt und zieht die Schiebetür je nach Bewegungsrichtung des Koppelelements entweder über die Befestigung an der vorderen vertikalen Seitenkante oder über die Befestigung an der hinteren vertikalen Seitenkante. Über das Koppelelement kann die Schiebetür somit geöffnet und verschlossen werden.

Das Koppelelement kann beispielsweise als Spindelmutter ausgeführt sein, die auf einer parallel zum zweiten und dritten Abschnitt des Seils verlaufenden Spindel verfahrbar ist. Die Spindel wird über den Motor in Drehung versetzt und verfährt somit das Koppelelement und die über das Seil mit diesem verbundene Schiebetür.

Vorteilhafterweise sind also alle Komponenten des Türantriebs, also der Motor, dass Koppelelement, gegebenenfalls die Rollen am Türportal festgelegt, die Verbindung zu Schiebetür erfolgt ausschließlich über das Seil. Denkbar ist aber auch, dass einzelne Komponenten an der Schiebetür selbst befestigt sind. Der Motor ist jedoch in jedem Fall am Türportal befestigt.

Das Fahrzeugschiebetürsystem eignet sich insbesondere für eine Verwendung mit einer vorteilhaften Verriegelungseinheit. Das Motorgehäuse ist dafür gegenüber dem Motor selbst drehbar am Türportal gelagert. Dadurch kann sowohl die für den Antrieb der Seilrolle und des Seils notwendige Rotation und damit das Antriebsmoment einer Abtriebswelle des Motors als auch die Rotation des Motorgehäuses genutzt werden. Ist beispielsweise bei der Verwendung einer Spindelmutter als Koppelelement die Spindelmutter in geschlossener Endlage der Schiebetür am Ende der Spindel angelangt und kann nicht weiterbewegt werden, dreht sich das drehbar gelagerte Motorgehäuse und wirkt auf einen Verriegelungshebel. Der Verriegelungshebel bewegt sich in eine Ausnehmung bzw. Vertiefung in der Schiebetür oder legt sich an ein entsprechendes Gegenlager an und blockiert somit die Schiebetür gegen einem Verschieben in Öffnungsrichtung.

In einer besonders vorteilhaften Ausführungsvariante ist zwischen dem Verriegelungshebel und dem Motorgehäuse ein weiterer Gelenkhebel angeordnet, der mit einem freien Ende schwenkbar mit dem Motorgehäuse und mit seinem anderen Ende schwenkbar mit dem Verriegelungshebel verbunden ist. Befindet sich der Verriegelungshebel in der Ausnehmung oder am Gegenlager der Schiebetür, bilden der Verriegelungshebel, der Gelenkhebel und das Motorgehäuse eine Übertotpunktstellung aus, die die Schiebetür gegen ein Verschieben in Öffnungsrichtung blockiert. Zum Öffnen der Schiebetür muss zunächst das Motorgehäuse in die Gegenrichtung gedreht und die Übertotpunktstellung überwunden werden.

Die Kombination des erfindungsgemäßen Türantriebs mit der Verriegelungseinheit ist deshalb besonders vorteilhaft, weil das Motorgehäuse ohnehin seitlich der Schiebetür am Türportal angeordnet ist. Somit ist es über nur zwei Hebel möglich, die Schiebetür sicher zu verriegeln.

Die Erfindung wird anhand der nachfolgenden Figuren näher erläutert. Die gezeigten Ausführungsbeispiele sind nicht einschränkend, sondern vielmehr als beispielhaft zu verstehen, und soll den Fachmann in die Lage versetzen, die Erfindung auszuführen. Die Figuren sind lediglich als Prinzipdarstellungen zu verstehen, insbesondere Abmessungen und Formen können abweichen.

Es zeigen:
- Fig. 1:: ein erfindungsgemäßes Fahrzeugschiebetürsystem mit geschlossener Schiebetür,
- Fig. 2:: das erfindungsgemäße Fahrzeugschiebetürsystem aus Fig. 1 mit geöffneter Schiebetür,
- Fig. 3:: das erfindungsgemäße Fahrzeugschiebetürsystem aus Fig. 2 in Draufsicht von oben,
- Fig. 4:: das erfindungsgemäße Fahrzeugschiebetürsystem mit einer Verriegelungseinheit in Draufsicht
- Fig. 5:: eine zweite Ausführungsvariante eines erfindungsgemäße Fahrzeugschiebetürsystem.

Die Figuren 1 bis 3 zeigen eine erste vorteilhafte Ausführungsvariante der Erfindung. Gezeigt ist ein Fahrzeugschiebetürsystem 20 in Blickrichtung aus dem Fahrzeuginnern. Zwei Schiebtüren 22 sind in einem Türportal 24 angeordnet und aus diesem heraus aus einer geschlossenen Endposition in eine geöffnete Endposition verschiebbar. Gezeigt ist beispielhaft ein Fahrzeugschiebetürsystem 20 mit zwei Schiebetüren 22, die Erfindung ist aber auch mit nur einer Schiebetür nutzbar.

Die Schiebetür 22 weist eine in Schließrichtung vordere vertikale Seitenkante 26 und eine in Schließrichtung hintere vertikale Seitenkante 28 auf.

Der erfindungsgemäße Türantrieb weist ein Seil 30 auf, das über eine erste Befestigung 32 im Bereich der vorderen vertikalen Seitenkante 26 und über eine zweite Befestigung 34 im Bereich der hinteren vertikalen Seitenkante 28 mit der Schiebetür verbunden ist. Im gezeigten Ausführungsbeispiel ist das Seil 30 jeweils mit freien Enden an den beiden Befestigunen 32, 34 mit der Schiebetür 22 verbunden.

Weiterhin sind eine erste Rolle 36, eine zweite Rolle 38 und eine dritte Rolle 40 am Türportal drehbar gelagert, über die das Seil 30 umgelenkt wird. Somit ergeben sich die folgenden vier Abschnitte des Seils 30:
- ein erster Abschnitt 42 erstreckt sich in horizontaler Richtung von der ersten Befestigung 32 zur ersten Rolle 36,
- ein zweiter Abschnitt 44 erstreckt sich von der ersten Rolle 36 in vertikaler Richtung zur zweiten Rolle 38,
- ein dritter Abschnitt 46 erstreckt sich von der zweiten Rolle 38 in vertikaler Richtung zur dritten Rolle 40,
- ein vierter Abschnitt 48 erstreckt sich von der dritten Rolle 40 in horizontaler Richtung bis zur zweiten Befestigung 34.

Die erste Rolle 36 und die dritte Rolle 40 sind in vertikaler Richtung in etwa auf gleicher Höhe angeordnet, vorzugsweise auf gleicher Höhe wie die beiden Befestigungen 32, 34 an der Schiebetür 22. Die zweite Rolle 38 befindet sich im gezeigten Ausführungsbeispiel in vertikaler Richtung unterhalb der beiden anderen Rollen 36, 40, (zwischen den beiden Rollen 36, 40 vorzugsweise in horizontaler Richtung mittig).

Das Seil 30 ist mit einem Koppelelement 50 fest verbunden, eine Bewegung des Koppelelements 50 führt zu einer Bewegung des Seils 30. Im gezeigten Ausführungsbeispiel ist das Koppelelement 50 im zweiten Abschnitt 44 mit dem Seil 30 verbunden, alternativ kann es aber auch im Bereich des dritten Abschnitts 44 mit diesem verbunden sein. Wesentlich ist, dass der Türantrieb eine Bewegung des Koppelelements 50 in vertikaler Richtung, also parallel zum zweiten Abschnitt 44 oder dritten Abschnitt 46 bewirkt. Dies wird im gezeigten Ausführungsbeispiel über eine Spindel 52 erreicht, die von einem Motor 54 angetrieben wird. Im gezeigten Ausführungsbeispiel ist das Koppelelement 50 als verfahrbare Spindelmutter ausgeführt.

Figur 1 zeigt das Fahrzeugschiebetürsystem 20 mit geschlossenen Schiebetüren 22. Das Koppelelement 50 befindet sich in seiner oberen Position. Figur 2 zeigt das Fahrzeugschiebetürsystem 20 mit geöffneten Schiebetüren 22, das Koppelelement 50 befindet sich dementsprechend in seiner unteren Position. Figur 3 zeigt diese Ausführungsvariante mit geschlossener Schiebetür 22 in Draufsicht von oben.

Figur 4 verdeutlicht eine vorteilhafte Verriegelungseinrichtung 58, die mit dem erfindungsgemäßen Türantrieb zusammenwirkt. Der am Türportal befestigte Motor 54 weist ein Motorgehäuse 60 auf, an dem ein Gelenkhebel 62 endseitig schwenkbar gelagert ist. Mit seinem anderen freien Ende ist der Gelenkhebel 60 mit einem ebenfalls drehbar am Türportal 24 gelagerten Verriegelungshebel 64 verbunden. Der Verriegelungshebel 64 weist ein freies Ende 66 auf, das im gezeigten Ausführungsbeispiel in eine Ausnehmung 68 der Schiebetür 22 verschwenkbar ist, um diese in geschlossener Endposition zu verriegeln. Eine Innenwand der Ausnehmung 68 dient somit als Gegenlager 70 für den Verriegelungshebel 64.

Die Verriegelungseinrichtung 58 wird aktiviert, wenn sich die Schiebetür 22 in geschlossener Endposition befindet und sich das Koppelelement 50 auf der Spindel 52 nicht weiter verschieben kann. Dadurch wird eine Rotation des Motorgehäuses 60 bewirkt, die den Gelenkhebel 60 bzw. den Verriegelungshebel 62 in seine Verriegelungsposition verschwenkt. Das Motorgehäuse 60 dreht sozusagen um den innenliegenden Motor 54.

Die Darstellung in Figur 4 verdeutlicht, dass sich die Verriegelungseinrichtung 58 in einer Übertotpunktstellung befindet, wenn die Schiebetür 22 geschlossen ist. Ein Verschieben der Schiebetür 22 in die geöffnete Endposition ist nicht möglich, hierfür muss zunächst durch Drehung des Motorgehäuses 58 die Übertotpunktstellung aufgehoben werden.

Die Erfindung ist nicht auf das gezeigte Ausführungsbeispiel beschränkt, sondern umfasst auch weitere sinnvolle Abweichungen der gezeigten Konstruktion, sofern sie in den Schutzbereich der beigefügten Ansprüche fallen. Beispielsweise wäre es möglich, anstatt der Spindel 52, einen Zahnriemenantrieb vorzusehen.

### Bezugszeichen

- 20: Fahrzeugschiebetürsystem
- 22: Schiebetür
- 24: Türportal
- 26: vordere vertikale Seitenkante
- 28: hintere vertikale Seitenkante
- 30: Seil
- 32: erste Befestigung im Bereich der vorderen vertikalen Seitenkante
- 34: zweite Befestigung im Bereich der vorderen vertikalen Seitenkante
- 36: erste Rolle
- 38: zweite Rolle
- 40: dritte Rolle
- 42: erster Abschnitt (horizontal)
- 44: zweiter Abschnitt (vertikal)
- 46: dritter Abschnitt (vertikal)
- 48: vierter Abschnitt (horizontal)
- 50: Koppelelement
- 52: Spindel
- 54: Motor
- 56: Seilrolle
- 58: Verriegelungseinrichtung
- 60: Motorgehäuse
- 62: Gegenhebel
- 64: Verriegelungshebel
- 66: freies Ende
- 68: Ausnehmung
- 70: Gegenlager

## Patentansprüche

1. Fahrzeugschiebetürsystem (20) mit einem Türportal (24) und einer Türöffnung, zumindest einer Schiebetür (22) mit einer in Schließrichtung der Schiebetür (22) vertikalen vorderen Seitenkante (26) und einer in Schließrichtung der Schiebetür (22) vertikalen hinteren Seitenkante (28) und einem Türantrieb zum Verfahren der Schiebetür (22), wobei der Türantrieb aufweist
- ein Seil (30), das mit seinem ersten Ende im Bereich der vorderen vertikalen Seitenkante (26) und mit seinem zweiten Ende im Bereich der hinteren vertikalen Seitenkante (28) an der Schiebetür (22) befestigt ist, **dadurch gekennzeichnet, dass** der Türantrieb aufweist
- ein mit dem Seil (30) fest verbundenes Koppelelement (50), welches mit einem am Türportal (24) befestigten und seitlich neben dem Türportal (24) angeordneten Motor (54) verbunden ist, der das Koppelelement (50) derart antreibt, dass das Seil (30) entlang seiner Längserstreckung in beide Bewegungsrichtungen bewegbar ist und die Schiebetür (22) verfährt, wobei das Koppelelement (50) das Seil (30) bei seiner Bewegung entlang einer Längsrichtung des Seils (30) stets mitnimmt.

2. Fahrzeugschiebetürsystem (20) nach Anspruch 1 **dadurch gekennzeichnet, dass** eine erste Rolle (36), eine zweite Rolle (38) und eine dritte Rolle (40) am Türportal (24) drehbar gelagert sind, über die das Seil (30) umgelenkt wird, wobei sich daraus die folgenden Seilabschnitte ergeben:
- ein erster Abschnitt (42), der sich in horizontaler Richtung von einer ersten Befestigung (32) des Seils (30) im Bereich der vorderen vertikalen Seitenkante (26) zur ersten Rolle (36) erstreckt,
- ein zweiter Abschnitt (44), der sich von der ersten Rolle (36) in vertikaler Richtung zur zweiten Rolle (38) erstreckt,
- ein dritter Abschnitt (46), der sich von der zweiten Rolle (38) in vertikaler Richtung zur dritten Rolle (40) erstreckt,
- ein vierter Abschnitt (48), der sich von der dritten Rolle (40) in horizontaler Richtung bis zu einer zweiten Befestigung (34) des Seils (30) im Bereich der hinteren vertikalen Seitenkante (28) erstreckt.

3. Fahrzeugschiebetürsystem (20) nach Anspruch 2 **dadurch gekennzeichnet, dass** das Koppelelement (50) in einem der beiden vertikal verlaufenden Abschnitte (44, 46) mit dem Seil (30) verbunden ist.

4. Fahrzeugschiebetürsystem (20) nach Anspruch 3 **dadurch gekennzeichnet, dass** das Koppelelement (50) als Spindelmutter ausgeführt ist, die auf einer vom Motor (54) angetriebenen Spindel (52) angeordnet ist.

5. Fahrzeugschiebetürsystem (20) nach einem der Ansprüche 1 bis 4, **dadurch gekennzeichnet, dass** weiterhin eine Verriegelungseinrichtung (58) vorgesehen ist, über die die Schiebetür (22) in geschlossener Endposition verriegelbar ist.

6. Fahrzeugschiebetürsystem (20) nach Anspruch 5, **dadurch gekennzeichnet, dass** an einem gegenüber dem Motor (54) drehbaren Motorgehäuse (60) ein Gelenkhebel (62) endseitig schwenkbar gelagert ist, der mit seinem anderen freien Ende mit einem drehbar am Türportal (24) gelagerten Verriegelungshebel (64) verbunden ist, wobei der Verriegelungshebel (64) mit seinem anderen freien Ende (66) an einem Gegenlager (70) an der Schiebetür (22) verschwenkbar ist, und somit die Schiebetür (22) in geschlossener Endposition verriegelt.

7. Fahrzeugschiebetürsystem (20) nach Anspruch 6, **dadurch gekennzeichnet, dass** sich die Verriegelungseinrichtung (58) in einer Übertotpunktstellung befindet, wenn die Schiebetür (22) geschlossen ist.

## Claims

1. Vehicle sliding door system (20) having a doorway (24) and a door opening, at least one sliding door (22) with a vertical front side edge (26) in the closing direction of the sliding door (22) and a vertical rear side edge (28) in the closing direction of the sliding door (22) and a door drive for moving the sliding door (22), wherein the door drive has
- a cable (30), which is attached to the sliding door (22) with its first end in the region of the front vertical side edge (26) and with its second end in the region of the rear vertical side edge (28), **characterized in that** the door drive has
- a coupling element (50) which is firmly connected to the cable (30) and connected to a motor (54) attached to the doorway (24) and arranged laterally next to the doorway (24), which motor drives the coupling element (50) in such a way that the cable (30) can be moved along its longitudinal extension in both directions of movement and moves the sliding door (22), wherein the coupling element (50) always entrains the cable (30) during its movement along a longitudinal direction of the cable (30).

2. Vehicle sliding system (20) according to Claim 1, **characterized in that** a first pulley (36), a second pulley (38) and a third pulley (40) are rotatably mounted on the doorway (24), via which the cable (30) is deflected, wherein the following cable sections result:
- a first section (42), which extends in a horizontal direction from a first attachment (32) of the cable (30) in the region of the front vertical side edge (26) to the first pulley (36),
- a second section (44), which extends from the first pulley (36) in a vertical direction to the second pulley (38),
- a third section (46), which extends from the second pulley (38) in a vertical direction to the third pulley (40),
- a fourth section (48), which extends from the third pulley (40) in a horizontal direction to a second attachment (34) of the cable (30) in the region of the rear vertical side edge (28).

3. Vehicle sliding door system (20) according to Claim 2, **characterized in that** the coupling element (50) is connected to the cable (30) in one of the two vertical sections (44, 46).

4. Vehicle sliding door system (20) according to Claim 3, **characterized in that** the coupling element (50) is designed as a spindle nut, which is arranged on a spindle (52) driven by the motor (54).

5. Vehicle sliding door system (20) according to one of Claims 1 to 4, **characterized in that** a locking device (58) is further provided, via which the sliding door (22) can be locked in a closed end position.

6. Vehicle sliding door system (20) according to Claim 5, **characterized in that** an articulated lever (62) is pivotably mounted at the end of a motor housing (60) which is rotatable relative to the motor (54) and is connected at its other free end to a locking lever (64) which is rotatably mounted on the doorway (24), wherein the locking lever (64) can be pivoted with its other free end (66) on an abutment (70) on the sliding door (22) and thus locks the sliding door (22) in the closed end position.

7. Vehicle sliding door system (20) according to Claim 6, **characterized in that** the locking device (58) is in an over dead centre position when the sliding door (22) is closed.

## Revendications

1. Système de porte coulissante de véhicule (20) comprenant un encadrement de porte (24) et une ouverture de porte, au moins une porte coulissante (22) comprenant un bord latéral avant vertical (26) dans une direction de fermeture de la porte coulissante (22) et un bord latéral arrière vertical (28) dans une direction de fermeture de la porte coulissante (22) ainsi qu'un entraînement de porte pour le déplacement de la porte coulissante (22), dans lequel l'entraînement de porte présente
un câble (30), lequel est fixé par sa première extrémité dans la région du bord latéral vertical avant (26) et par sa deuxième extrémité dans la région du bord latéral vertical arrière (28) sur la porte coulissante (22),
**caractérisé en ce que** l'entraînement de porte présente
un élément d'accouplement (50) solidaire du câble (30), lequel est relié à un moteur (54) fixé à l'encadrement de porte (24) et disposé latéralement à côté de l'encadrement de porte (24), lequel entraîne l'élément d'accouplement (50) de telle façon que le câble (30) est déplaçable le long de son extension longitudinale dans les deux direction de déplacement et déplace la porte coulissante (22), dans lequel l'élément d'accouplement (50) emmène systématiquement le câble (30) lors de son déplacement le long d'une direction longitudinale du câble (30).

2. Système de porte coulissante de véhicule (20) selon la revendication 1, **caractérisé en ce qu'**un premier rouleau (36), un deuxième rouleau (38) et un troisième rouleau (40) sont montés de façon rotative sur l'encadrement de porte (24), par le biais desquels le câble (30) est dévié, produisant ainsi les sections de câble suivantes :
une première section (42), laquelle s'étend dans la direction horizontale à partir d'une première fixation (32) du câble (30) dans la région du bord latéral vertical avant (26) vers le premier rouleau (36),
une deuxième section (44), laquelle s'étend à partir du premier rouleau (36) dans la direction verticale vers le deuxième rouleau (38),
une troisième section (46), laquelle s'étend à partir du deuxième rouleau (38) dans la direction verticale vers le troisième rouleau (40),
une quatrième section (48), laquelle s'étend à partir du troisième rouleau (40) dans la direction horizontale jusqu'à une deuxième fixation (34) du câble (30) dans la région du bord latéral vertical arrière (28).

3. Système de porte coulissante de véhicule (20) selon la revendication 2, **caractérisé en ce que** l'élément d'accouplement (50) est relié au câble (30) dans l'une des deux sections s'étendant verticalement (44, 46).

4. Système de porte coulissante de véhicule (20) selon la revendication 3, **caractérisé en ce que** l'élément d'accouplement (50) est conçu comme un écrou de broche, lequel est disposé sur une broche (52) entraînée par le moteur (54).

5. Système de porte coulissante de véhicule (20) selon l'une des revendications 1 à 4, **caractérisé en ce qu'**il est également prévu un dispositif de verrouillage (58), par le biais duquel la porte coulissante (22) peut être verrouillée dans une position finale fermée.

6. Système de porte coulissante de véhicule (20) selon la revendication 5, **caractérisé en ce qu'**un levier articulé (62) est monté de façon pivotante côté extrémité sur un boîtier de moteur (60) rotatif par rapport au moteur (54), lequel est relié par son autre extrémité libre à un levier de verrouillage (64) monté de façon rotative sur l'encadrement de porte (24), dans lequel le levier de verrouillage (64) peut pivoter avec son autre extrémité libre (66) sur une contre-butée (70) sur la porte coulissante (22), et verrouille ainsi la porte coulissante (22) dans la position finale fermée.

7. Système de porte coulissante de véhicule (20) selon la revendication 6, **caractérisé en ce que** le dispositif de verrouillage (58) se trouve dans une position au-delà du point mort lorsque la porte coulissante (22) est fermée.
